# EUROPÄISCHE PATENTSCHRIFT

(11) **EP 4 573 330 B1**
(45) Veröffentlichungstag und Bekanntmachung des Hinweises auf die Patenterteilung: **24.06.2026**
(21) Anmeldenummer: 23757893.5
(22) Anmeldetag: 16.08.2023
(51) Int. Cl.: F27B 9/02, F27B 9/06, F27D 13/00, F27D 17/10, F27D 99/00, F27B 9/12

(54) **VORRICHTUNG UND VERFAHREN ZUM ERWÄRMEN STANGENFÖRMIGER METALLISCHER WERKSTÜCKE**
APPARATUS AND METHOD FOR HEATING ROD-SHAPED METALLIC WORKPIECES
DISPOSITIF ET PROCÉDÉ POUR LE CHAUFFAGE DE PIÈCES MÉTALLIQUES EN FORME DE TIGE

(30) Priorität: 19.08.2022 DE 102022121025
(43) Veröffentlichungstag der Anmeldung: 25.06.2025
(73) Patentinhaber: Otto Junker GmbH, 52152 Simmerath/Lammersdorf (DE)
(72) Erfinder: SCHMITZ, Klaus, 52152 Simmerath-Kesternich (DE)
(74) Vertreter: Cohausz & Florack
(86) Internationale Anmeldenummer: PCT/EP2023/072513
(87) Internationale Veröffentlichungsnummer: WO 2024/038073

(56) Entgegenhaltungen:
- DE-A1- 3 425 060
- DE-A1- 3 538 151

## Beschreibung

Die vorliegende Erfindung betrifft eine Vorrichtung und ein Verfahren zum Erwärmen stangenförmiger metallischer Werkstücke, insbesondere Bolzen aus Aluminium oder Kupfer sowie deren Legierungen, mit einem Induktionsofen zur induktiven Erwärmung, wobei die Induktionsspulen des Induktionsofens mittels einer Kühleinrichtung gekühlt werden, und mit einer Vorwärmeinrichtung zum Vorwärmen der Werkstücke, sowie ein entsprechendes Verfahren zum Erwärmen solcher stangenförmiger metallischer Werkstücke.

Solche Vorrichtungen werden auch als "Induktive Bolzenerwärmungsanlagen (IBE)" bezeichnet. Diese dienen zur Erwärmung von metallischen Pressbolzen und haben sich seit Jahrzehnten aus zahlreichen Gründen bewährt. Eine gattungsgemäße Vorrichtung ist beispielsweise aus der WO 2010/031503 A1 bekannt.

DE3425060 A1 bezieht sich auf ein Verfahren zur Rückgewinnung und Nutzung in Spulen elektrischer Induktionsöfen auftretenden Abwärme mit Hilfe eines Kühlmediums, insbesondere beim induktiven Brennen von vorgeformten Kohlenanoden. DE3538151 A1 betrifft ein Verfahren und eine Vorrichtung zur Herstellung von vorgeformten, hochverdichteten Kunstkohlekörpern, insbesondere von Kohleanoden für die Aluminium-Schmelzflusselektrolyse. Die sehr hohe

Wärmeleistung ermöglicht hohen Durchsatz bei geringem Platzbedarf. Mit Hilfe einer solchen hohen Wärmeleistung kann ein gezieltes Temperaturprofil im Bolzen eingestellt werden, was Vorteile in der sich anschließenden Verarbeitung bietet. Dass die induktive Beheizung auf Strom basiert, macht das System in der aktuellen Zeit zusätzlich interessant, da bei Verwendung von regenerativ hergestelltem Strom CO₂-freie Energie verwendet werden kann.

Gegenüber Pressbolzen aus ferritischen Materialien ergeben sich bei der Erwärmung nicht-ferritischer Materialien wie insbesondere Aluminium und Kupfer, sowie deren Legierungen, schlechtere Wirkungsgrade. Dies ist in der unterschiedlichen magnetischen Ankopplung des Induktionsfeldes begründet. Aufgrund der eingangs genannten Vorteile ist die Verwendung aber durchaus für beispielsweise Aluminium und Kupfer üblich.

Bei der magnetischen Ankopplung und somit bei der induktiven Wärmeübertragung kommt es daher insbesondere bei nicht-ferritischen Einsatzmaterialen zu Wirkungsgradverlusten. Dies erfordert eine Kühlung der Induktionsspulen des Induktionsofens, die meist als Wasserkühlung ausgeführt wird. Mit dieser Kühlung wird gleichzeitig auch die Wärmeabstrahlung der vorgewärmten Bolzen auf die Induktionsspule/n abgeführt. In geringerem Umfang entsteht auch Abwärme in der elektrischen Ansteuerung, die ebenfalls über das Kühlwasser abgeführt wird. Der Gesamt-Wirkungsgrad liegt in der Größenordnung von ca. 60 %, so dass ca. 40 % der zugeführten elektrischen Energie überwiegend über das Kühlwasser abgeführt werden müssen.

Zur Einsparung von Primärenergie werden den induktiven Bolzenerwärmungsanlagen häufig gasbeheizte Vorwärmöfen vorgeschaltet. Hier erfolgt eine Vorwärmung auf ein Temperatur-Grundniveau. Oberhalb dieses Niveaus erfolgt die prozesstechnisch notwendige, sehr schnelle Resterwärmung mit der induktiven Bolzenerwärmungsanlage. In der aktuellen Entwicklung ist zu beachten, dass eine gasbeheizte Vorwärmung zu einem CO₂-Ausstoß führt, der sich nur mit Verwendung von regenerativ erzeugtem Wasserstoff als Brenngas vermeiden lässt.

Davon ausgehend liegt der vorliegenden Erfindung die Aufgabe zugrunde, die eingangs genannte und zuvor näher beschriebene Vorrichtung und das entsprechende Verfahren so auszugestalten und weiterzubilden, dass auf einen gasbeheizten Vorwärmofen zur Vorwärmung der stangenförmigen Werkstücke verzichtet werden kann. Insbesondere soll bei der induktiven Bolzenerwärmung eine Energieeffizienzsteigerung erfolgen, um Energieverluste möglichst zu minimieren oder gänzlich zu vermeiden.

Diese Aufgabe wird bei einer Vorrichtung mit den Merkmalen des Oberbegriffs von Patentanspruch 1 dadurch gelöst, dass die Kühleinrichtung ein flüssiges, in einem Kühlkreislauf geführtes Temperiermedium verwendet und dass die Werkstücke vor dem Eintritt in den Induktionsofen durch das aufgeheizte Temperiermedium in der Vorwärmeinrichtung erwärmt werden. Auf diese Weise kann die ungenutzte Restwärme aus dem Induktionsofen vollständig für die Vorwärmung der Werkstücke genutzt werden. Dabei ist eine direkte Erwärmung der Werkstücke (Bolzen) mit dem Temperiermedium der Kühleinrichtung möglich.

Auch verfahrensmäßig erfolgt die Lösung der Aufgabe dadurch, dass die Kühleinrichtung ein flüssiges, in einem Kühlkreislauf geführtes Temperiermedium verwendet und dass die Werkstücke vor dem Eintritt in den Induktionsofen durch das aufgeheizte Temperiermedium in der Vorwärmeinrichtung erwärmt werden.

Eine weitere Lehre der Erfindung sieht vor, dass der Kühlkreislauf einen Wärmetauscher aufweist. Dabei kann ein in einem zweiten Kreislauf geführtes Behandlungsmedium indirekt über den Wärmetauscher mit dem Temperiermedium der Kühleinrichtung des Induktionsofens erwärmt werden und für die direkte Erwärmung der der Vorwärmeinrichtung zugeführten Bolzen eingesetzt werden. Eine andere bevorzugte Ausgestaltung der Erfindung sieht vor, dass zwischen der Vorwärmeinrichtung und dem Induktionsofen eine Zwischenerwärmungseinrichtung vorgesehen ist. Dies ist immer dann zweckmäßig, wenn durch die Vorwärmung kein ausreichendes Temperaturniveau der Werkstücke/Bolzen erreicht werden kann.

Die erfindungsgemäße Vorwärmungseinrichtung umfasst entweder ein Becken zum Vorwärmen der Bolzen durch das Temperiermedium oder eine Spritz-/Duschkammer zur Vorwärmung der Bolzen. Dabei können im Becken Einrichtungen zur Vermischung des Temperiermediums und/oder zur Erhöhung des Wärmeübergangs angeordnet sein. Solche Einrichtungen zur Vermischung können Düsen oder Aggregate zur Umwälzung umfassen.

In einer alternativen Ausführungsform kann zur Vorwärmung der Bolzen als Vorwärmungseinrichtung auch eine Spritz-/Duschkammer vorgesehen sein, die einen intensiven Kontakt des Behandlungsmediums mit der Bolzenoberfläche bewirkt.

In jedem Fall ist es nach einer weiteren bevorzugten Ausgestaltung der Erfindung vorteilhaft, wenn die die Vorwärmeinrichtung Einrichtungen zur Reinigung und/oder Entzunderung der Bolzen aufweist. Dabei kann die Reinigung der Bolzen mechanisch erfolgen und dazu können beispielsweise angetriebene Bürsten innerhalb der Vorwärmeinrichtung vorgesehen sein.

Eine weitere Lehre der Erfindung sieht vor, dass zwischen der Vorwärmeinrichtung und dem Induktionsofen Einrichtungen zur Trocknung oder Abblasung des Temperiermediums von den Bolzen vorgesehen sind, damit diese dem Induktionsofen möglichst trocken zugeführt werden können.

Bevorzugt wird als Temperiermedium und/oder Behandlungsmedium Wasser verwendet, dabei kann das Wasser mit chemischen Zusätzen versetzt sein.

Es ist auch möglich, als Temperiermedium und/oder Behandlungsmedium an Stelle von Wasser ein Thermoöl einzusetzen, wodurch eine Erhöhung des Temperaturniveaus erreicht werden kann.

Nach einer weiteren Lehre der Erfindung ist vorgesehen, dass der Kühlkreislauf der Kühleinrichtung in verschiedene Kreise separiert wird und nur ein Kreis, oder mehrere einzelne Kreise, für die Vorerwärmung der Bolzen genutzt werden.

Nach einer bevorzugten Ausgestaltung der Erfindung kann der induktiven Erwärmung der Bolzen eine brennstoffbeheizte Erwärmung vor- und/oder nachgeschaltet sein. Eine solche brennstoffbeheizte Erwärmung kann gasbeheizt sein, wobei die Erwärmung insbesondere mittels Wasserstoff oder Erdgas erfolgen kann. Es ist jedoch auch möglich, dass die brennstoffbeheizte Erwärmung mit Flüssigbrennstoff erfolgt.

Der induktiven Erwärmung der Bolzen kann auch eine elektrische (widerstandbeheizte) Erwärmung vor- und/oder nachgeschaltet sein, wobei die Wärme mittels Konvektion oder auch mittels Strahlung auf die Bolzen übertragen werden kann.

In einer weiteren Alternative kann der induktiven Erwärmung der Bolzen auch eine abgasbeheizte Erwärmung vor- und/oder nachgeschaltet sein.

In jedem Fall ist es zweckmäßig, wenn die Regelung der Vorerwärmung der Bolzen mit Hilfe eines mathematischen Modells erfolgt. Ein solches mathematisches Modell erfasst die Vorwärmtemperatur und passt die induktive Erwärmung in der induktiven Bolzenerwärmungsanlage basierend auf einer Modellierung des gesamten Erwärmungsprozesses optimal auf die gewünschte Zieltemperatur an. Hierbei spricht man auch von einem "digitalen Zwilling". Dabei ist eine Optimierung nach maximaler Leistung oder auch maximaler Energieeinsparung möglich. Auch können Umwelteinflüsse (beispielsweise Luft-Temperatur oder Kühlwasser-Temperatur) oder auch Prozesseinflüsse (beispielsweise Stillsetzen der nachfolgenden Presslinie) möglich.

Die Erfindung wird nachfolgend anhand einer lediglich bevorzugte Ausführungsbeispiele der Erfindung darstellenden Zeichnung näher erläutert. In der Zeichnung zeigen, alle schematisch,
- Fig. 1: eine induktive Bolzenerwärmungsanlage nach dem Stand der Technik in schematischer Darstellung,
- Fig. 2: ein erstes Ausführungsbeispiel einer erfindungsgemäßen Vorrichtung unter Verwendung eines Wärmetauschers,
- Fig. 3: ein zweites Ausführungsbeispiel der erfindungsgemäßen Vorrichtung und
- Fig. 4: ein weiteres Ausführungsbeispiel der Erfindung.

Fig. 1 zeigt schematisch den Aufbau einer induktiven Bolzenerwärmungsanlage (IBE) bei dem ein metallischer, nicht-ferritischer Pressbolzen (beispielsweise aus Aluminium oder Kupfer) in einem nur angedeuteten Induktionsofen 2 induktiv erwärmt wird. Man erkennt dazu die schematisch dargestellte Induktionsspule des Induktionsofens 2 und eine dazu notwendige elektrische Ansteuerung 4. Eine nur angedeutete Kühleinrichtung 5 verwendet ein flüssiges, in einem Kühlkreislauf geführtes Temperiermedium, welches die nicht genutzte Wärme (etwa 40 % der zugeführten elektrischen Energie) der Induktionsspule 3 aus dem Induktionsofen 2 abführt. In geringerem Umfang entsteht auch Abwärme in der elektrischen Ansteuerung 4, welche ebenfalls über das Temperaturmedium abgeführt und einem Wärmetauscher 7 zugeführt wird. Dabei ist nicht dargestellt, dass der weitere Kreislauf die dem Wärmetauscher zugeführte Wärme entnimmt und beispielsweise für das Beheizen von Gebäuden für die Brauchwassererwärmung eingesetzt werden kann. Eine Pumpe 6 sorgt dafür, dass das Temperiermedium nach Verlassen des Wärmetauschers 7 wieder dem Induktionsofen 2 bzw. der elektrischen Ansteuerung 4 zu Kühlzwecken zugeführt wird.

In Fig. 2 ist nun schematisch ein erstes Ausführungsbeispiel der erfindungsgemäßen Vorrichtung dargestellt, wobei der weitere Kreislauf hinter dem Wärmetauscher 7 eine Leitung 8 aufweist, welche einer Vorwärmeinrichtung 9 zugeführt wird. Diese kann ein Becken 10 für die Aufnahme des im zweiten Kreislauf geführten Behandlungsmediums aufweisen, wobei die zugeführten Bolzen 1 vollständig mit dem Behandlungsmedium in Kontakt kommen, um die Bolzen 1 zu erwärmen. Alternativ oder zusätzlich ist es auch möglich im Bereich der Vorwärmeinrichtung 9 eine Spritz-/Duschkammer 11 oder eine Sprinklereinrichtung (nur schematisch dargestellt) vorzusehen. Eine Pumpe 12 sorgt dafür, dass das bei der Vorerwärmung abgekühlte Behandlungsmedium wieder dem Wärmetauscher 7 zugeführt wird, um den zweiten Kreislauf zu vervollständigen.

Fig. 3 zeigt nur die schematische Darstellung eines zweiten Ausführungsbeispiels der Erfindung, wobei kein Wärmetauscher vorhanden ist. Die aus dem Induktionsofen 2 und auch der elektrischen Ansteuerung 4 entnommene Wärme des Temperiermediums wird mittels einer Wärmepumpe 6' über eine Leitung 8 unmittelbar der Vorwärmeinrichtung 9 zugeführt, welche den gleichen Aufbau hat wie bei der Vorrichtung gemäß Fig. 2. Aus dem Becken 10 wird dann das Temperiermedium mittels der Pumpe 6 im abgekühlten Zustand der Kühleinrichtung 5 zugeführt wie bereits zuvor beschrieben.

Schließlich ist in Fig. 4 eine Abwandlung der Vorrichtung gemäß Fig. 2 gezeigt, bei der zwischen der Vorwärmeinrichtung 9 und dem Induktionsofen 2 noch eine nur angedeutete Zwischenerwärmungseinrichtung vorgesehen sein kann. Diese kann, wie in den Unteransprüchen beschrieben mit unterschiedlichen Energieformen beheizt werden.

## Patentansprüche

1. Vorrichtung zum Erwärmen stangenförmiger metallischer Werkstücke (1), insbesondere Bolzen aus Aluminium oder Kupfer sowie deren Legierungen, mit einem Induktionsofen (2) zur induktiven Erwärmung, wobei die Induktionsspulen (3) des Induktionsofens (2) mittels einer Kühleinrichtung (5) gekühlt werden, und mit einer Vorwärmeinrichtung (9) zum Vorwärmen der Werkstücke (1),
wobei die Kühleinrichtung (5) ein flüssiges, in einem Kühlkreislauf geführtes Temperiermedium verwendet und dass die Werkstücke (1) vor dem Eintritt in den Induktionsofen (2) durch das aufgeheizte Temperiermedium in der Vorwärmeinrichtung (9) erwärmt werden,
wobei die Vorwärmungseinrichtung (9) ein Becken (10) zur Vorwärmung der Bolzen (1) durch das Temperiermedium aufweist oder wobei zur Vorwärmung der Bolzen eine Spritz-/Duschkammer (11) vorgesehen ist.

2. Vorrichtung nach Anspruch 1,
**dadurch gekennzeichnet, dass**
der Kühlkreislauf einen Wärmetauscher (7) aufweist und dass ein in einem zweiten Kreislauf geführtes Behandlungsmedium indirekt über den Wärmetauscher (7) mit dem Temperiermedium der Kühleinrichtung (5) des Induktionsofens (2) erwärmt wird und für die direkte Erwärmung der der Vorwärmeinrichtung (9) zugeführten Werkstücke (1) eingesetzt wird.

3. Vorrichtung nach Anspruch 1 oder 2,
**dadurch gekennzeichnet, dass**
zwischen der Vorwärmeinrichtung (9) und dem Induktionsofen (2) eine Zwischenerwärmungseinrichtung (13) vorgesehen ist.

4. Vorrichtung nach einem der Ansprüche 1 bis 3,
**dadurch gekennzeichnet, dass**
im Becken (10) Einrichtungen zur Vermischung des Temperiermediums und/oder zur Erhöhung des Wärmeübergangs angeordnet sind.

5. Vorrichtung nach Anspruch 4,
**dadurch gekennzeichnet, dass**
die Einrichtungen zur Vermischung Düsen oder Aggregate zur Umwälzung aufweist.

6. Vorrichtung nach einem der Ansprüche 1 bis 5,
**dadurch gekennzeichnet, dass**
die Vorwärmeinrichtung Einrichtungen zur Reinigung und/oder Entzunderung der Bolzen aufweist.

7. Vorrichtung nach Anspruch 6,
**dadurch gekennzeichnet, dass**
die Reinigung der Bolzen mechanisch erfolgt und dass dafür angetriebene Bürsten innerhalb der Vorwärmeinrichtung vorgesehen sind.

8. Vorrichtung nach einem der Ansprüche 1 bis 7,
**dadurch gekennzeichnet, dass**
zwischen der Vorwärmeinrichtung und dem Induktionsofen Einrichtungen zur Trocknung oder Abblasung des Temperiermediums von den Bolzen vorgesehen sind.

9. Vorrichtung nach einem der Ansprüche 2 bis 8,
**dadurch gekennzeichnet, dass**
das Temperiermedium und/oder das Behandlungsmedium Wasser ist.

10. Vorrichtung nach Anspruch 9,
**dadurch gekennzeichnet, dass**
das Wasser mit chemischen Zusätzen versetzt ist.

11. Vorrichtung nach einem der Ansprüche 1 bis 8,
**dadurch gekennzeichnet, dass**
das Temperiermedium und/oder das Behandlungsmedium Thermoöl ist.

12. Verfahren zum Erwärmen stangenförmiger metallischer Werkstücke, insbesondere Bolzen aus Aluminium oder Kupfer sowie deren Legierungen mittels einer Vorrichtung nach einem der Ansprüche 1 bis 11,
wobei die Kühleinrichtung ein flüssiges, in einem Kühlkreislauf geführtes Temperiermedium verwendet und dass die Werkstücke vor dem Eintritt in den Induktionsofen durch das aufgeheizte Temperiermedium in der Vorwärmeinrichtung erwärmt werden.

13. Verfahren nach Anspruch 12,
**dadurch gekennzeichnet, dass**
der Kühlkreislauf der Kühleinrichtung in verschiedene Kreise separiert wird und nur ein Kreis oder mehrere einzelne Kreise für die Vorerwärmung der Bolzen verwendet werden.

14. Verfahren nach Anspruch 12 oder 13,
**dadurch gekennzeichnet, dass**
der induktiven Erwärmung der Bolzen eine brennstoffbeheizte Erwärmung vor- und/oder nachgeschaltet ist.

15. Verfahren nach Anspruch 14,
**dadurch gekennzeichnet, dass**
die brennstoffbeheizte Erwärmung gasbeheizt ist, insbesondere mittels Wasserstoff oder Erdgas beheizt wird.

16. Verfahren nach Anspruch 14,
**dadurch gekennzeichnet, dass**
die brennstoffbeheizte Erwärmung flüssigbrennstoffbeheizt ist.

17. Verfahren nach Anspruch 12 oder 13,
**dadurch gekennzeichnet, dass**
der induktiven Erwärmung der Bolzen eine elektrische widerstandbeheizte Erwärmung vor- und/oder nachgeschaltet ist.

18. Verfahren nach Anspruch 16,
**dadurch gekennzeichnet, dass**
die Wärme mittels Konvektion auf die Bolzen übertragen wird.

19. Verfahren nach Anspruch 16,
**dadurch gekennzeichnet, dass**
die Wärme mittels Strahlung auf die Bolzen übertragen wird.

20. Verfahren nach Anspruch 12 oder 13,
**dadurch gekennzeichnet, dass**
der induktiven Erwärmung der Bolzen eine abgasbeheizte Erwärmung vor- und/oder nachgeschaltet ist.

## Claims

1. Apparatus for heating bar-shaped metallic workpieces (1), in particular bolts made of aluminium or copper and their alloys, comprising an induction furnace (2) for inductive heating, wherein the induction coils (3) of the induction furnace (2) are cooled by means of a cooling device (5), and comprising a preheating device (9) for preheating the workpieces (1),
wherein
the cooling device (5) uses a liquid heat transfer medium circulated in a cooling circuit, and the workpieces (1) are heated by the heated heat transfer medium in the preheating device (9) before entering the induction furnace (2),
wherein the preheating device (9) comprises a tank (10) for preheating the bolts (1) by means of the heat transfer medium, or wherein a spray/shower chamber (11) is provided for preheating the bolts.

2. Apparatus according to claim 1,
**characterised in that**
the cooling circuit comprises a heat exchanger (7) and that a treatment medium circulating in a second circuit is heated indirectly via the heat exchanger (7) by the heat transfer medium of the cooling device (5) of the induction furnace (2) and is used for the direct heating of the workpieces (1) fed to the preheating device (9).

3. Apparatus according to claim 1 or 2,
**characterised in that**
an intermediate heating device (13) is provided between the preheating device (9) and the induction furnace (2).

4. Apparatus according to any one of claims 1 to 3,
**characterised in that**
devices for mixing the heat transfer medium and/or for increasing heat transfer are arranged in the tank (10).

5. Apparatus according to claim 4,
**characterised in that**
the devices for mixing comprise nozzles or circulation units.

6. Apparatus according to any one of claims 1 to 5,
**characterised in that**
the preheating device comprises means for cleaning and/or descaling the bolts.

7. Apparatus according to claim 6,
**characterised in that**
the cleaning of the bolts is carried out mechanically and that driven brushes are provided within the preheating device for this purpose.

8. Apparatus according to any one of claims 1 to 7,
**characterised in that**
means are provided between the preheating device and the induction furnace for drying or blowing the heat transfer medium off the bolts.

9. Apparatus according to any one of claims 2 to 8,
**characterised in that**
the heat transfer medium and/or the treatment medium is water.

10. Apparatus according to claim 9,
**characterised in that**
the water is mixed with chemical additives.

11. Apparatus according to any one of claims 1 to 8,
**characterised in that**
the heat transfer medium and/or the treatment medium is thermal oil.

12. A method for heating rod-shaped metallic workpieces, in particular bolts made of aluminium or copper and their alloys, by means of an apparatus according to any one of claims 1 to 11,
wherein
the cooling device uses a liquid heat transfer medium circulated in a cooling circuit, and the workpieces are heated by the heated heat transfer medium in the preheating device before entering the induction furnace.

13. Method according to claim 12,
**characterised in that**
the cooling circuit of the cooling device is separated into different circuits and only one circuit or several individual circuits are used for preheating the bolts.

14. Method according to claim 12 or 13,
**characterised in that**
the inductive heating of the bolts is preceded and/or followed by fuel-fired heating.

15. Method according to claim 14,
**characterised in that**
the fuel-fired heating is gas-heated, in particular using hydrogen or natural gas.

16. Method according to claim 14,
**characterised in that**
the fuel-fired heating is liquid-fuel-fired.

17. Method according to claim 12 or 13,
**characterised in that**
the inductive heating of the bolts is preceded and/or followed by electric resistance heating.

18. Method according to claim 16,
**characterised in that**
the heat is transferred to the bolts by means of convection.

19. Method according to claim 16,
**characterised in that**
the heat is transferred to the bolts by radiation.

20. Method according to claim 12 or 13,
**characterised in that**
the inductive heating of the bolts is preceded and/or followed by exhaust-gas-heated heating.

## Revendications

1. Dispositif pour le chauffage de pièces métalliques en forme de barres (1), en particulier des boulons en aluminium ou en cuivre ainsi que leurs alliages, comprenant un four à induction (2) pour le chauffage par induction, les bobines d'induction (3) du four à induction (2) étant refroidies au moyen d'un dispositif de refroidissement (5), et comprenant un dispositif de préchauffage (9) pour préchauffer les pièces (1),
dans lequel
le dispositif de refroidissement (5) utilise un fluide caloporteur liquide circulant dans un circuit de refroidissement et les pièces (1) sont chauffées par le fluide caloporteur chauffé dans le dispositif de préchauffage (9) avant d'entrer dans le four à induction (2),
le dispositif de préchauffage (9) comportant un bac (10) destiné au préchauffage des boulons (1) par le fluide caloporteur, ou une chambre de pulvérisation/douche (11) étant prévue pour le préchauffage des boulons.

2. Dispositif selon la revendication 1,
**caractérisé en ce que**
le circuit de refroidissement comporte un échangeur de chaleur (7) et qu'un fluide de traitement circulant dans un deuxième circuit est chauffé indirectement par l'intermédiaire de l'échangeur de chaleur (7) par le fluide caloporteur du dispositif de refroidissement (5) du four à induction (2) et est utilisé pour le chauffage direct des pièces (1) acheminées vers le dispositif de préchauffage (9).

3. Dispositif selon la revendication 1 ou 2,
**caractérisé en ce qu'**
un dispositif de chauffage intermédiaire (13) est prévu entre le dispositif de préchauffage (9) et le four à induction (2).

4. Dispositif selon l'une des revendications 1 à 3,
**caractérisé en ce que**
des dispositifs destinés à mélanger le fluide caloporteur et/ou à augmenter le transfert de chaleur sont disposés dans le bac (10).

5. Dispositif selon la revendication 4,
**caractérisé en ce que**
les dispositifs de mélange comprennent des buses ou des unités de circulation.

6. Dispositif selon l'une des revendications 1 à 5,
**caractérisé en ce que**
le dispositif de préchauffage comporte des dispositifs de nettoyage et/ou de décalaminage des boulons.

7. Dispositif selon la revendication 6,
**caractérisé en ce que**
le nettoyage des boulons s'effectue mécaniquement et que des brosses entraînées sont prévues à cet effet à l'intérieur du dispositif de préchauffage.

8. Dispositif selon l'une des revendications 1 à 7,
**caractérisé en ce que**
des dispositifs sont prévus entre le dispositif de préchauffage et le four à induction pour sécher ou souffler le fluide caloporteur hors des boulons.

9. Dispositif selon l'une des revendications 2 à 8,
**caractérisé en ce que**
le fluide caloporteur et/ou le fluide de traitement est de l'eau.

10. Dispositif selon la revendication 9,
**caractérisé en ce que**
l'eau est additionnée d'additifs chimiques.

11. Dispositif selon l'une des revendications 1 à 8,
**caractérisé en ce que**
le fluide caloporteur et/ou le fluide de traitement est de l'huile thermique.

12. Procédé de chauffage de pièces métalliques en forme de barres, en particulier de boulons en aluminium ou en cuivre ainsi que leurs alliages, au moyen d'un dispositif selon l'une des revendications 1 à 11,
dans lequel
le dispositif de refroidissement utilise un fluide caloporteur liquide circulant dans un circuit de refroidissement et en ce que les pièces sont chauffées par le fluide caloporteur chauffé dans le dispositif de préchauffage avant leur entrée dans le four à induction.

13. Procédé selon la revendication 12,
**caractérisé en ce que**
le circuit de refroidissement du dispositif de refroidissement est divisé en différents circuits et qu'un seul circuit ou plusieurs circuits individuels sont utilisés pour le préchauffage des boulons.

14. Procédé selon la revendication 12 ou 13,
**caractérisé en ce que**
le chauffage par induction des boulons est précédé et/ou suivi d'un chauffage au combustible.

15. Procédé selon la revendication 14,
**caractérisé en ce que**
le chauffage au combustible est un chauffage au gaz, en particulier au moyen d'hydrogène ou de gaz naturel.

16. Procédé selon la revendication 14,
**caractérisé en ce que**
le chauffage au combustible utilise un combustible liquide.

17. Procédé selon la revendication 12 ou 13,
**caractérisé en ce que**
le chauffage par induction des boulons est précédé et/ou suivi d'un chauffage par résistance électrique.

18. Procédé selon la revendication 16,
**caractérisé en ce que**
la chaleur est transmise aux boulons par convection.

19. Procédé selon la revendication 16,
**caractérisé en ce que**
la chaleur est transmise aux boulons par rayonnement.

20. Procédé selon la revendication 12 ou 13,
**caractérisé en ce que**
le chauffage par induction des boulons est précédé et/ou suivi d'un chauffage par gaz d'échappement.
